# EUROPÄISCHE PATENTSCHRIFT

(11) **EP 0 171 721 B1**
(45) Veröffentlichungstag und Bekanntmachung des Hinweises auf die Patenterteilung: **13.07.1988**
(21) Anmeldenummer: 85109726.1
(22) Anmeldetag: 02.08.1985
(51) Int. Cl.: A47F 5/06

(54) **Ausstellungsständer**
Display stand
Présentoir

(30) Priorität: 02.08.1984 DE 3428554
(43) Veröffentlichungstag der Anmeldung: 19.02.1986
(73) Patentinhaber: Display-Design GmbH für moderne Verkaufsförderungsmittel und Raumausstattung, D-6233 Kelkheim (Taunus) (DE)
(72) Erfinder: Lang, Franz Josef, D-6233 Kelkheim (DE)
(74) Vertreter: Weickmann, Heinrich, Dipl.-Ing.

(56) Entgegenhaltungen:
- DE-C- 135 665
- FR-A- 2 224 013
- GB-A- 1 129 594
- US-A- 3 675 598

## Beschreibung

Die Erfindung betrifft einen Ausstellungsständer, umfassend eine zentrale Tragsäule und mindestens einen an der Tragsäule befestigbaren Warenträger mit einem nach unten offenen, einstükkig mit dem Warenträger hergestellten Verkeilungsschacht, welcher eine mit ihrer Innenumfangsfläche an der Aussenseite der Tragsäule anliegende und an ihrer Aussenumfangsfläche nach oben verjüngte Verkeilungshülse mit mindestens einem von oben nach unten durchgehenden Schlitz aufnimmt, wobei nach Verkeilung der Verkeilungshülse in dem Verkeilungsschacht die Verkeilungshülse die Tragsäule eng umschliesst.

Ein solcher Ausstellungsständer ist aus der DE-C-135665 bekannt. Bei dieser bekannten Ausführungsform beruht die Sicherung des Warenträgers in Säulenlängsrichtung ausschliesslich auf der Verkeilung. Wenn die Verkeilung nicht sorgfältig genug durchgeführt wird oder sehr schwere Lasten auf den Warenträger aufgelegt werden, so besteht die Gefahr eines Abwärtsrutschens des Warenträgers.

Aus der GB-A-11 29 594 ist ein Ausstellungsständer bekannt, bei dem auf einer zentralen Tragsäule Warenträgerplateaus wie folgt angebracht werden: auf der Tragsäule wird zunächst ein Umfassungsring durch eine Klemmschraube befestigt. Auf den Umfassungsring wird sodann eine Hülse aufgesteckt, welche an ihrem oberen Ende einen Radialflansch trägt. Auf den Radialflansch wird sodann ein Warenträgerplateau aufgelegt, welches von der Tragsäule zentral durchsetzt wird. Bei dieser Ausführungsform besteht die Gefahr, dass das Warenträgerplateau, insbesondere bei exzentrischer Belastung, kippt oder wackelt. Diese Gefahr könnte allenfalls dadurch beseitigt werden, dass das Warenträgerplateau mit einer zentralen Bohrung ausgeführt ist, die sehr eng an den Aussenumfang der Tragsäule angepasst ist. Dann bereitet aber das Auffädeln der Warenträgerplateaus auf die Tragsäule Schwierigkeiten. Ausserdem müssen sehr enge Toleranzen für die Bohrung des Warenträgerplateaus und für den Aussendurchmesser der Tragsäule eingehalten werden.

Aus der FR-A-22 24 013 ist ein Ausstellungsständer mit einer zentralen Säule und einem Warenträgerplateau bekannt. Das Warenträgerplateau weist zentral einen nach unten offenen Klemmschacht auf. In diesen Klemmschacht wird ein elastischer Klemmring eingezwängt, welcher die Tragsäule eng umschliesst. Die Haltewirkung für das Warenträgerplateau geht dabei allein von der Reibung des elastischen Klemmrings an der Aussenumfangsfläche der Tragsäule aus, wobei erwartet wird, dass der elastische Klemmring bei steigender Last komprimiert wird und die Klemmwirkung dadurch steigt. Auch bei dieser Ausführungsform ist keine Sicherheit gegen Absinken des Trägerplateaus gewährleistet. Ausserdem müssen auch hier enge Toleranzen eingehalten werden, um einen ausreichenden Halt des Trägerplateaus gegen Absinken sicherzustellen.

Aus der US-A-3 675 598 ist ein Regal bekannt, welches eine Mehrzahl von Tragsäulen aufweist. Tragböden sind auf jeder der Tragsäulen durch Umfassungshülsen befestigt. Zur Feststellung dieser Umfassungshülsen in vertikaler Richtung ist folgendes vorgesehen: Die Umfassungshülsen sind an ihrer Innenseite von unten nach oben konisch verjüngt. In die konisch verjüngten Umfassungshülsen werden von unten geschlitzte Verkeilungshülsen eingesteckt, welche sich mit ihrer Aussenumfangsfläche an die Innenumfangsfläche der jeweiligen Umfassungshülse anlegen und mit ihrer Innenumfangsfläche an die Aussenumfangsfläche der jeweiligen Tragsäulen. Die Verkeilungshülsen umfassen eine Mehrzahl von nach aufwärts verjüngten Segmentzungen, welche durch Schlitze voneinander getrennt sind. An ihren unteren Enden sind die Segmentzungen mit einem die Schlitze nach unten abschliessenden Umfassungsring materialmässig verbunden. Dieser Umfassungsring wird von einer Klemmschraube durchsetzt, welche gegen die Aussenumfangsfläche der jeweiligen Tragsäule angeklemmt wird. Bei dieser Ausführungsform muss auf eine enge Passung des Umfassungsrings gegenüber der Tragsäule geachtet werden. Ist der Umfassungsring nämlich zu weit gegenüber dem Aussendurchmesser der Tragsäule, so legen sich die Segmentzungen am unteren Ausgang der Umfassungshülse nicht satt an die Tragsäule an. Ist andererseits der Umfassungsring so eng bemessen, dass sich die Segmentzungen an die Tragsäule satt anlegen könnten, so bereitet das Auffädeln des Umfassungsrings mit den angeformten Segmentzungen Schwierigkeiten.

Diese Schwierigkeiten können zwar nach einem anderen Vorschlag der US-A-3 675 598 dadurch vermieden werden, dass bei einer im Querschnitt quadratischen Tragsäule die Verkeilungshülse, d.h. die Segmentzungen sich nur mehr über zwei aneinandergrenzende Quadratseiten erstrecken. Dann muss aber beim Festklemmen des Umfassungsrings auf eine satte Anlage der Segmentzungen an den entsprechenden Quadratseiten geachtet werden. Ausserdem wäre diese Ausführungsform ungeeignet für die Anbringung von mehreren Trägerplateaus an einer zentralen Tragsäule, da dann die Gefahr bestünde, dass die Segmentzungen aufeinanderfolgender Trägerplateaus bei der Montage nicht in Flucht angeordnet werden und die Trägerplateaus dann nicht mehr exakt miteinander fluchten würden.

Der Erfindung liegt die Aufgabe zugrunde, eine unabhängig von der Herstellungspräzision der Teile besonders stabile und spielfreie Befestigung des Warenträgers an der Tragsäule zu erzielen.

Zur Lösung dieser Aufgabe wird erfindungsgemäss vorgeschlagen, dass die Verkeilungshülse nach unten durch ein von ihr gesondertes, an der von einem Standfuss gestützten Tragsäule festgestelltes, sich ringförmig über den Umfang der Tragsäule erstreckendes Stützelement abstützbar ist.

Bei der erfindungsgemässen Ausgestaltung können die Verkeilungshülsen beliebiges Spiel gegenüber der Tragsäule haben: da ein die Schlitzeinengung behindernder Umfassungsring an der Verkeilungshülse nicht vorhanden ist, legt sich die Verkeilungshülse beim Einschieben in den Verkeilungsschacht auf ihrer ganzen Höhe satt an die Umfangsfläche der Tragsäule an, unabhängig von einem ursprünglich vorhandenen Spiel. Wegen des durchgehenden Schlitzes in der Verkeilungshülse ist das Auffädeln auf die Tragsäule erleichtert. Nach erfolgter Verkeilung ist ein kipp- und wackelarmer Sitz der Warenträger auf der Tragsäule gewährleistet. Ein Abrutschen des Warenträgers ist durch das an der Tragsäule festgestellte Stützelement unmöglich gemacht. Das Stützelement erstreckt sich ringförmig über den gesamten Umfang der Tragsäule. Dadurch wird erreicht, dass sich die Verkeilungshülse auf ihrem ganzen Umfang gleichmässig abstützen kann, was insbesondere dann von Bedeutung ist, wenn die Verkeilungshülse bei vorhandensein mehrerer Schlitze in Segmente unterteilt ist.

Wie aus der GB-A-1 129 594 an sich bekannt, ist es möglich, dass das Stützelement von einem Tragsäulenumfassungsring gebildet ist und dass dieser Tragsäulenumfassungsring von einer gegen die Aussenumfangsfläche der Tragsäule anklemmbare Klemmschraube durchsetzt ist.

Es empfiehlt sich weiter, dass an der Innenumfangsfläche der Verkeilungshülse Rippen vorgesehen sind, mittels welcher die Verkeilungshülse an der Tragsäule anliegt. Dadurch bildet sich zwischen der Verkeilungshülse und der Aussenumfangsfläche der Tragsäule eine hohe Flächenpressung, die den Sitz noch verbessert.

Es wird weiter vorgeschlagen, dass die Rippen im wesentlichen mantellinienparallel verlaufen und in ihrer radialen Breite von oben nach unten zunehmen. Durch diese Massnahme erreicht man, dass die Wandstärke der Verkeilungshülse auf ihrer ganzen Höhe im wesentlichen konstant sein kann trotz der verjüngten äusseren Umfangsfläche und dass gleichwohl eine Anlage der Verkeilungshülse an der Aussenumfangsfläche der Tragsäule über die ganze Höhe gewährleistet ist.

Es wird weiter vorgeschlagen, dass die Verkeilungshülse an ihrem unteren Ende einen radial auswärts gerichteten Bund besitzt. Durch diese Massnahme wird die Auflage der Verkeilungshülse auf dem Stützelement verbessert. Auch kann dieser Bund beim Lösen der Verkeilung erfasst werden.

Neben runden Warenträgern kommen häufig auch unrunde Warenträger zum Einsatz. Diese müssen in ihrer Winkellage relativ zueinander und relativ zu einem etwaigen Standfuss fixiert werden. Dies kann in der Weise geschehen, dass die Tragsäule mindestens einen von der Kreisquerschnittsform abweichenden Profilabschnitt besitzt und der Warenträger einen entsprechenden Komplementärprofilabschnitt aufweist. Bevorzugt wird dieser Profilabschnitt so ausgebildet, dass er optisch möglichst wenig in Erscheinung tritt; dieswird am leichtesten durch eine ebene Facette erreicht, die sich beispielsweise über einen Zentriwinkel von 60° bis 90° erstreckt. Da die Verkeilungshülse ohnehin geschlitzt ist, kann man einen Drehsicherungsvorsprung des jeweiligen Warenträgers durch den Schlitz der Verkeilungshülse hindurch in Eingriff mit einer Nut oder einer Planfacette der Tragsäule bringen.

Es ist auch denkbar, an der Tragsäule lediglich eine längs einer Mantellinie verlaufende Markierung anzubringen und an den Warenträgern Gegenmarkierungen, die bei der Montage auf die Markierungslinie eingestellt werden.

Die Tragsäule ist in einem Standfuss abgestützt. Der Standfuss kann aus mindestens zwei Etagenfüssen zusammengesetzt sein, nämlich einem Grundfuss und einem Aufbaufuss, wobei zumindest einer der Etagenfüsse zur Verwendung ohne den jeweils anderen ausgebildet ist. Auf diese Weise kann man verschiedene Formen von Etagenfüssen mit mässigem Werkzeugaufwand für die Herstellung erhalten.

Ein Standfuss bzw. ein Grundfuss kann mit einem Tragsäulenaufnahmeschacht ausgeführt sein, welcher an seinem Boden einen Fixierungsvorsprung zum Eingriff in das untere offene Tragsäulenende besitzt und an seinem Ausgang durch eine Zentrierscheibe abgedeckt ist, welche eine die Tragsäule eng umschliessende Zentrieröffnung aufweist und am Standfuss fixiert ist. Auf diese Weise kann die Tragsäule exakt in der Vertikalen und unbeweglich in dem Standfuss festgehalten werden. Die Zentrierscheibe kann dabei am oberen Ausgang des Tragsäulenaufnahmeschachts mit dem Standfuss bajonettartig verbunden sein.

Die Tragsäule kann aus einzelnen Tragsäulenabschnitten zusammensetzbar sein. Auf diese Weise wird das Transport- und Lagerungsproblem nochmals vereinfacht.

Die erfindungsgemässe Ausbildung der Verbindung zwischen Warenträger und Tragsäule erlaubt es insbesondere, den Warenträger als ein Warenträgerplateau auszubilden. Dabei kann dieses Warenträgerplateau an seiner Unterseite mit im wesentlichen radial gerichteten Versteifungsrippen versehen sein, welche an den Verkeilungsschacht anschliessen.

Die beiliegenden Figuren erläutern die Erfindung anhand von Ausführungsbeispielen. Es stellen dar:
Fig. 1 eine Gesamtansicht eines erfindungsgemässen Ausstellungsständers;
Fig. 2 einen Schnitt nach Linie li-li durch den Standfuss;
Fig. 3 eine Draufsicht auf den unteren Etagenfuss, d.h. den Grundfuss in Pfeilrichtung 111 der Fig. 2;
Fig. 4 eine Explosionsansicht der Befestigung eines Warenträgers an der Tragsäule im Ausschnitt IV der Fig. 1;
Fig. 5 eine Draufsicht in Pfeilrichtung V-V der
Fig. 4 auf den zentralen Teil eines Warenträgers;
Fig. 6 einen Schnitt nach Linie VI-VI der Fig. 4;
Fig. 7 einen Schnitt nach Linie VII-VII der Fig. 6;
Fig. 8 eine abgewandelte Ausführungsform, bei der die Winkeljustierung durch optische Marken erfolgt;
Fig. 9 einen Schnitt entsprechend demjenigen der Fig. 6 bei der Ausführungsform gemäss Fig. 8;
Fig. 10 die Verbindung zweier aufeinanderfolgender Abschnitte der Tragsäule; und
Fig. 11 bis 17 den Ausstellungsständer mit verschiedenen Warenträgern.

Der Ausstellungsständer besteht gemäss Fig. 1 aus einem Standfuss 10, einer Tragsäule 12 und Warenträgern 14.

Der Standfuss 10 besteht gemäss Fig. 2 aus einem Grundfuss 10a und einem Aufbaufuss 10b. Die beiden Teile Grundfuss 10a und Aufbaufuss 10b schliessen derart aneinander an, dass die Stossstelle nicht oder nur als schmale Linie bemerkbar ist, die auch als Dekorlinie verstanden werden kann. Der Grundfuss 10a weist einen Tragsäulenaufnahmeschacht 10c auf, an dessen Boden ein Fixierungsvorsprung 10d angebracht ist, welcher dem Innenquerschnitt der Tragsäule 12 entspricht. Wenn die Tragsäule unrund ist wie in Fig. 2 dargestellt, so ist an der Oberseite des Grundfusses 10a eine Orientierungsmarke 16 angebracht, welche dem Benutzer beim Zusammenbau andeutet, in welcher Winkelorientierung die Tragsäule in den Tragsäulenaufnahmeschacht 10c eingeführt werden muss, um auf dem Fixierungsvorsprung 10d aufgesteckt werden zu können. Am oberen Ende des Tragsäulenaufnahmeschachts 10c ist eine Zentrierscheibe 10e angebracht, welche bajonettverschlussartig am oberen Ende des Tragsäulenaufnahmeschachts 10c angebracht wird und die Tragsäule 12 eng umschliesst.

Gemäss Fig. 4 weist ein Warenträger 14 einen Verkeilungsschacht 14a auf, welcher eine Verkeilungshülse 14b aufnimmt. Die Verkeilungshülse 14b ist wie aus Fig. 6 ersichtlich, geschlitzt und umschliesst die Tragsäule 12, an der sie vermittels Rippen 14c anliegt. Die Rippen 14c nehmen von unten nach oben an radialer Breite ab, so dass auch bei gleichbleibender Wandstärke der Verkeilungshülse 14b über ihre ganze Höhe die Anlage der Rippen 14c an der TragsäuIe 12 über die ganze Höhe der Verkeilungshülse 14b gewährleistet ist. Die Verkeilungshülse 14b weist an ihrem unteren Ende einen Bund 14g auf. An den Verkeilungsschacht 14a schliessen - wie aus Fig. 4 ersichtlich - radial gerichtete Versteifungsrippen 14h an. Nach Einschieben der Verkeilungshülse 14b in den Verkeilungsschacht 14a sitzt der Warenträger 14 auf der Tragsäule 12 unverrückbar fest. Zusätzlich ist zum Schutz gegen Verschieben ein Stützelement 18 vorgesehen, welches von einem Tragsäulenumfassungsring 18a und einer Klemmschraube 18b gebildet ist. Ein Drehsicherungsvorsprung 14d des Warenträgers 14 greift durch einen Schlitz 14e der Verkeilungshülse 14b hindurch an einer Planfacette 12a der Tragsäule 12 an. Dadurch ist die Winkellage des Warenträgers 14 gegenüber der Tragsäule 12 eindeutig bestimmt. Nach der Alternativausführungsform der Fig. 8 und 9 ist an der Tragsäule 12' eine Linie 12'b eingeritzt. An dem Warenträger 14' ist ein Markierungspfeil 14'f angebracht, der mit seiner Spitze auf die Markierungslinie 12'b hin ausgerichtet wird, so dass auf diese Weise auch eine einfache Winkeljustierung des Warenträgers möglich ist.

Fig. 10 lässt erkennen, wie aufeinanderfolgende Sektionen der Tragsäule teleskopisch zusammengesteckt sind.

Fig. 11 bis 17 zeigen erfindungsgemässe Ausstellungsständer mit verschiedenen Warenträgern, wobei die Warenträger jeweils relativ zueinander und zum Standfuss winkeljustiert sind.

## Patentansprüche

1. Ausstellungsständer, umfassend eine zentrale Tragsäule (12) und mindestens einen an der Tragsäule (12) befestigbaren Warenträger (14) mit einem nach unten offenen, einstückig mit dem Warenträger hergestellten Verkeilungsschacht (14a), welcher eine mit ihrer Innenumfangsfläche an der Aussenseite der Tragsäule anliegende und an ihrer Aussenumfangsfläche nach oben verjüngte Verkeilungshülse (14b) mit mindestens einem von oben nach unten durchgehenden Schlitz (14e) aufnimmt, wobei nach Verkeilung der Verkeilungshülse (14b) in dem Verkeilungsschacht (14a) die Verkeilungshülse (14b) die Tragsäule (12) eng umschliesst, dadurch gekennzeichnet, dass die Verkeilungshülse (14b) nach unten durch ein von ihr gesondertes, an der von einem Standfuss (10) gestützten Tragsäule feststellbares, sich ringförmig über den Umfang der Tragsäule (12) erstreckendes Stützelement (18) abgestützt ist.

2. Ausstellungsständer nach Anspruch 1, dadurch gekennzeichnet, dass das Stützelement (18) von einem Tragsäulenumfassungsring (18a) gebildet ist und dass dieser Tragsäulenumfassungsring (18a) von einer gegen die Aussenumfangsfläche der Tragsäule (12) anklemmbaren Klemmschraube (18b) durchsetzt ist.

3. Ausstellungsständer nach einem der Ansprüche 1 bis 2, dadurch gekennzeichnet, dass an der Innenumfangsfläche der Verkeilungshülse (14b) Rippen (14c) vorgesehen sind, mittels welcher die Verkeilungshülse (14b) an der Tragsäule (12) anliegt.

4. Ausstellungsständer nach Anspruch 3, dadurch gekennzeichnet, dass die Rippen (14c) im wesentlichen mantellinienparallel verlaufen und in ihrer radialen Breite von oben nach unten zunehmen.

5. Ausstellungsständer nach einem der Ansprüche 1 bis 4, dadurch gekennzeichnet, dass die Verkeilungshülse (14b) an ihrem unteren Ende einen radial auswärts gerichteten Bund (14g) besitzt.

6. Ausstellungsständer nach einem der Ansprüche 1 bis 5, dadurch gekennzeichnet, dass der Warenträger (14) um die Achse der Tragsäule (12) winkelmässig festgelegt ist.

7. Ausstellungsständer nach Anspruch 6, dadurch gekennzeichnet, dass die Tragsäule (12) mindestens einen von der Kreis-Querschnittsform abweichenden Profilabschnitt (12a) besitzt und der Warenträger (14) einen entsprechenden Komplementärprofilabschnitt (14d) besitzt.

8. Ausstellungsständer nach Anspruch 7, dadurch gekennzeichnet, dass ein Drehsicherungsvorsprung (14d) des Warenträgers (14) durch einen Schlitz (14e) der Verkeilungshülse (14b) hindurch in Eingriff mit einer Nut oder einer Planfacette (12a) der Tragsäule (12) steht.

9. Ausstellungsständer nach einem der Ansprüche 1 bis 8, dadurch gekennzeichnet, dass der Standfuss (10) aus mindestens zwei Etagenfüssen (10a, 10b) zusammengesetzt ist, nämlich einem Grundfuss (10a) und einem Aufbaufuss (10b), wobei zumindest einer der Etagenfüsse (1 Oa, 10b) zur Verwendung ohne den jeweils anderen ausgebildet ist.

10. Ausstellungsständer nach Anspruch 9, dadurch gekennzeichnet, dass der Standfuss (10) einen Tragsäulen-Aufnahmeschacht (10c) besitzt, welcher an seinem Boden einen Fixiervorsprung (10d) zum Eingriff in das untere offene Tragsäulenende besitzt und an seinem Ausgang durch eine Zentrierscheibe (10e) abgedeckt ist, welche eine die Tragsäule (12) eng umschliessende Zentrieröffnung aufweist und am Standfuss (10) fixiert ist.

11. Ausstellungsständer nach Anspruch 10, dadurch gekennzeichnet, dass die Zentrierscheibe (10e) am oberen Ausgang des Tragsäulen-Aufnahmeschachtes (1 Oc) bajonettartig fixiert ist.

12. Ausstellungsständer nach einem der Ansprüche 1 bis 11, dadurch gekennzeichnet, dass der Warenträger (14) als ein Warenträgerplateau ausgebildet ist, von welchem der Verkeilungsschacht (14a) nach unten absteht.

13. Ausstellungsständer nach Anspruch 12, dadurch gekennzeichnet, dass das Warenträgerplateau (14) an seiner Unterseite mit im wesentlichen radial gerichteten Versteifungsrippen (14h) versehen ist, welche an den Verkeilungsschacht (14a) anschliessen.

14. Ausstellungsständer nach einem der Ansprüche 1 bis 13, dadurch gekennzeichnet, dass die Tragsäule aus mehreren Abschnitten zusammengesetzt ist.

## Revendications

1. Présentoir, comprenant une colonne porteuse centrale (12) et au moins un porte-marchandises (14) qui peut être fixé sur la colonne porteuse (12) et qui est muni d'un puits de calage (14a) réalisé d'une seule pièce avec le porte-marchandises, ouvert vers le bas et recevant un manchon de calage (14b) s'appuyant par sa face périphérique interne contre le côté extérieur de la colonne porteuse, rétréci vers le haut sur sa face périphérique externe, et muni d'au moins une fente traversante de haut en bas (14e), le manchon de calage (14b) entourant étroitement la colonne porteuse (12) une fois que ledit manchon de calage (14b) est calé dans le puits de calage (14a), caractérisé en ce que le manchon de calage (14b) est soutenu vers le bas par un élément de soutien (18) distinct de lui, s'étendant annulairement autour de la périphérie de la colonne porteuse (12), et blocable sur la colonne porteuse (12) qui est elle-même supportée par un socle (10).

2. Présentoir selon la revendication 1, caractérisé en ce que l'élément de soutien (18) est constitué par ùne bague (18a) entourant la colonne porteuse, et en ce que la bague (18a) entourant la colonne porteuse est traversée par une vis de serrage (18b) qui peut être serrée contre la face périphérique externe de la colonne porteuse (12).

3. Présentoir selon la revendication 1 ou 2, caractérisé en ce que des nervures (14c) sont prévues sur la face périphérique interne du manchon de calage (14b), au moyen desquelles le manchon de calage (14b) s'appuie contre la colonne porteuse (12).

4. Présentoir selon la revendication 3, caractérisé en ce que les nervures (14c) s' étendent sensiblement parallèlement aux génératrices et présentent une largeur radiale croissante de haut en bas.

5. Présentoir selon l'une des revendications 1 à 4, caractérisé en ce que le manchon de calage (14b) possède à son extrémité inférieure un collet (14g) s'étendant radialement vers l'extérieur.

6. Présentoir selon l'une des revendications 1 à 5, caractérisé en ce que le porte-marchandises (14) est fixé selon un angle par rapport à l'axe de la colonne porteuse (12).

7. Présentoir selon la revendication 6, caractérisé en ce que la colonne porteuse (12) présente au moins une partie de section (12a) divergeant de la forme de section circulaire, et en ce que le porte-marchandises (14) présente une partie de section complémentaire (14d) correspondante.

8. Présentoir selon la revendication 7, caractérisé en ce qu'une saillie de blocage en rotation (14d) du porte-marchandises (14), est en engagement, en traversant une fente (14e) du manchon de calage (14b), avec une rainure ou une facette plane (12a) de la colonne porteuse (12).

9. Présentoir selon l'une des revendications 1 à 8, caractérisé en ce que le socle (10) est constitué d'au moins deux socles superposés (1 Oa, 1 Ob), à savoir un pied de base (10a) et un pied supérieur (10b), au moins un des pieds superposés (10a, 10b) étant conçu de manière à pouvoir être utilisé sans l'autre.

10. Présentoir selon la revendication 9, caractérisé en ce que le support (10) possède un puits récepteur de colonne porteuse (10c), qui présente sur son fond une saillie de fixation (10d) destinée à s'engager dans l'extrémité inférieure ouverte de la colonne porteuse, et dont la sortie est recouverte d'un disque de centrage (10e) qui est fixé sur le socle (10) et présente une ouverture de centrage entourant étroitement la colonne porteuse (12).

11. Présentoir selon la revendication 10, caractérisé en ce que le disque de centrage (10e) est fixé à la manière d'un assemblage à baionnette à la sortie supérieure du puits (10c) recevant la colonne porteuse.

12. Présentoir selon l'une des revendications 1 à 11, caractérisé en ce que le porte-marchandises (14) est réalisé sous la forme d'un plateau porte-marchandises, duquel part vers le bas le puits de calage (14a).

13. Présentoir selon la revendication 12, caractérisé en ce que le plateau porte-marchandises (14) est muni sur son côté inférieur de nervures de renforcement (14h) qui s'étendent sensiblement radialement et qui se raccordent au puits de calage (14a).

14. Présentoir selon l'une des revendications 1 à 13, caractérisé en ce que la colonne porteuse est constituée de plusieurs tronçons.

## Claims

1. Display stand, comprising a central supporting column (12) and, adapted to be fixed on the supporting column (12), at least one goods carrier (14) with, open at the bottom and produced in one piece with the goods carrier, a keying shaft (14a) which receives a keying sleeve (14b) which accommodates, tapered upwardly on its outer peripheral face, a keying sleeve (14b) which has its inner peripheral face bearing on the outside of the supporting column and at least one slot (14e) which extends continuously from the top to the bottom, whereby, after the keying sleeve (14b) has been keyed into the keying shaft (14a), the keying sleeve (14b) closely encloses the supporting column (12), characterised in that the keying sleeve (14b) is supported at the bottom by, separate from it and adapted to be fixed on the supporting column which is supported by a base (10), a supporting element (18) which extends annularly over the periphery of the supporting column (12).

2. Display stand according to Claim 1, characterised in that the supporting element (18) is constituted by a supporting column enclosing a ring (18a) and in that this supporting column enclosing ring (18a) is traversed by a clamping screw (18b) adapted to be clamped against the outer peripheral face of the supporting column (12).

3. Display stand according to one of Claims 1 to 2, characterised in that there are on the inner peripheral face of the keying sleeve (14b) ribs (14c) by means of which the keying sleeve (14b) bears on the supporting column (12).

4. Display stand according to Claim 3, characterised in that the ribs (14c) extend substantially parallel with the generating lines and in that their radial width increases from the top downwardly.

5. Display stand according to one of Claims 1 to 4, characterised in that the keying sleeve (14b) has at its bottom end a radially outwardly directed shoulder (14g).

6. Display stand according to one of Claims 1 to 5, characterised in that the goods carrier (14) is angularly secured around the axis of the supporting column (12).

7. Display stand according to Claim 6, characterised in that the supporting column (12) has at least one profile portion (12a) which diverges from the circular cross sectional form, the goods carrier (14) having a corresponding complementary profile portion (14d).

8. Display stand according to Claim 7, characterised in that a rotation-preventing projection (14d) on the goods carrier (14) engages a groove or a flat surface (12a) on the supporting column (12) through a slot (142) in the keying sleeve (14b) .

9. Display stand according to one of Claims 1 to 8, characterised in that the base (10) is composed of at least two stages (10a, 10b), namely a bottom stage (10a) and an upper stage (10b), at least one of the stages (10a, 10b) being constructed to be used without the other.

10. Display stand according to Claim 9, characterised in that the base (10) comprises a support column receiving shaft (10c) which has at the bottom a fixing projection (10d) which engages into the bottom open end of the support column (12), its outlet being masked by a centring plate (1 Oe) having a centring aperture which closely surrounds the supporting column (12) and which is fixed to the base (10).

11. Display stand according to Claim 10, characterised in that the centring plate(10e) is fixed bayonet fashion on the upper outlet of the support column receiving shaft (1 Oc).

12. Display stand according to one of Claims 1 to 11, characterised in that the goods carrier (14) is constructed as a goods carrying tray from which the keying shaft (14a) projects downwardly.

13. Display stand according to Claim 12, characterised in that the goods carrying tray (14) is provided on its underside with substantially radially directed reinforcing ribs (14h) which are adjacent to the keying shaft (14a).

14. Display stand according to one of Claims 1 to 13, characterised in that the supporting column is composed of a plurality of portions.
